# EUROPÄISCHE PATENTANMELDUNG

(11) **EP 1 925 725 A1**
(43) Veröffentlichungstag der Anmeldung: **28.05.2008**
(21) Anmeldenummer: 07118866.8
(22) Anmeldetag: 19.10.2007
(51) Int. Cl.: D21F 7/04

(54) **Verfahren zur Erfassung eines Abrisses einer Faserstoffbahn und Trockensieb zur Durchführung des Verfahrens**

(30) Priorität: 27.11.2006 DE 102006055823
(71) Anmelder: Voith Patent GmbH, 89522 Heidenheim (DE)
(72) Erfinder: Bauer Dr., Armin, 3100 St. Pölten (AT); Kling, Robert, 1150 Wien (AT)

(57) **Zusammenfassung**

Die Erfindung betrifft ein Verfahren zur Erfassung eines Abrisses einer Faserstoffbahn (3) in einer Trockenpartie (2) einer Maschine (1) zur Herstellung der Faserstoffbahn (3), wobei die Faserstoffbahn (3) mittels wenigstens eines Trockensiebs (5) durch die Trockenpartie (2) geführt wird, wobei der Abriss durch mindestens eine Einrichtung (8) zur Bahnabrisserfassung erfasst wird und wobei eine Abschlagvorrichtung (9) für die Faserstoffbahn (3) durch die Einrichtung (8) zur Bahnabrisserfassung aktiviert wird.

Das erfindungsgemäße Verfahren ist dadurch gekennzeichnet, dass ein Trockensieb (5) mit zumindest einem charakteristischen Farbmuster (10) verwendet wird, welches im Falle des Abrisses der Faserstoffbahn (3) von der Einrichtung (8) zur Bahnabrisserfassung zuverlässig erfasst wird.

Weiterhin betrifft die Erfindung ein Trockensieb (5) für eine Trockenpartie (2) einer Maschine (1) zur Herstellung einer Faserstoffbahn (3), insbesondere zur Durchführung des erfindungsgemäßen Verfahrens.

## Beschreibung

Die Erfindung betrifft ein Verfahren zur Erfassung eines Abrisses einer Faserstoffbahn in einer Trockenpartie einer Maschine zur Herstellung der Faserstoffbahn, wobei die Faserstoffbahn mittels wenigstens eines Trockensiebs durch die Trockenpartie geführt wird, wobei der Abriss durch mindestens eine Einrichtung zur Bahnabrisserfassung erfasst wird und wobei eine Abschlagvorrichtung für die Faserstoffbahn durch die Einrichtung zur Bahnabrisserfassung aktiviert wird.

Weiterhin betrifft die Erfindung ein Trockensieb für eine Trockenpartie einer Maschine zur Herstellung einer Faserstoffbahn, insbesondere zur Durchführung des erfindungsgemäßen Verfahrens.

Bei der Herstellung von sämtlichen, im Wesentlichen aus Faserstoffsuspensionen gebildeten Papiersorten ist die rasche und zuverlässige Erfassung von Abrissen der Faserstoffbahn während ihrer Herstellung äußerst wichtig, um eine Beschädigung von Teilen der Maschine zur Herstellung der Faserstoffbahn zu verhindern.

An Stellen, an denen sich die Faserstoffbahn im freien Zug befindet, können Bahnabrisse sehr zuverlässig erfasst werden, beispielsweise durch Lichtschranken.

Lichtschranken eignen sich jedoch nicht in Situationen, in denen die Faserstoffbahn auf einer auch als Bahnträger dienenden Bespannung, wie etwa einem Formiersieb, einem Pressfilz oder einem Trockensieb, aufliegt. In der Regel kommen hier optische Systeme, beispielsweise Laser- oder Lichtwellenleitersensoren, zum Einsatz, bei denen ein Detektor und eine Licht- bzw. Strahlungsquelle der Einrichtung zur Bahnabrisserfassung auf derselben Seite der Faserstoffbahn angebracht sind.

Dabei sind verschiedene Verfahren zur Bahnabrisserfassung bekannt.

So wird bei dem bekannten Verfahren "Farberkennung" der Farbunterschied zwischen der Faserstoffbahn und dem Trockensieb genutzt, um den Bahnabriss zu erkennen. In der Figur 1 ist beispielhaft der Signalverlauf einer optischen Einrichtung zur Bahnabrisserfassung beim Auftreten eines Bahnabrisses in einem Farbintensität-Zeit-Diagramm (F-t-Diagramm) skizziert. Bei Über- oder auch Unterschreiten eines vorgegebenen Auslöseschwellwerts S (gestrichelte Linie) der Farbintensität F wird ein Signal an eine Abschlagvorrichtung gegeben. So kann der Auslöseschwellwert S für das Signal an die Abschlagvorrichtung beispielsweise bei 50 % der Farbintensität F liegen. Diese Methode funktioniert besonders gut bei einem deutlichen Farbunterschied, wie etwa dem zwischen einer weißen Faserstoffbahn und einem grünen Trockensieb.

Ein Nachteil von Farberkennungssystemen besteht darin, dass diese umso unzuverlässiger werden, je geringer der Farbunterschied zwischen Faserstofbahn und Trockensieb ist. Dies ist beispielsweise bei Maschinen zur Herstellung von Karton oder Verpackungspapieren, wo bräunliche Papier- bzw. Kartonbahnen auf roten oder bernsteinfarbenen Trockensieben aufliegen, der Fall. Hier kann nicht mehr eindeutig zwischen Faserstoffbahn und Trockensieb differenziert werden. Dadurch kommt es entweder zu einer Bahnabrisserfassung ohne Abriss oder zu einem Abriss ohne Bahnabrisserfassung. Ersteres führt zu einem unnötigen Produktionsstillstand und damit zu finanziellen Einbußen für den A-lagenbetreiber, letzteres birgt die Gefahr der Beschädigung der Maschine in sich.

Überdies können Trockensiebe mit steigender Einsatzdauer stark verschmutzen, wodurch die eigentliche Farbe des Trockensiebs durch die Schmutzablagerungen verdeckt wird. In solchen Fällen hat es sich herausgestellt, dass ein Farberkennungssystem ebenfalls nicht mehr zuverlässig funktioniert.

Ein weiteres bekanntes Verfahren stellt die "Erkennung von Änderungen in der Lichtstreuung (Pseudo-Strukturerkennung)" dar, wobei Licht auf dem strukturierten Trockensieb anders gestreut wird als auf der Faserstoffbahn. Dieser Unterschied wird genutzt, um Bahnabrisse zu erkennen.

Es hat sich auch herausgestellt, dass Pseudo-Strukturerkennungssysteme ebenfalls nicht zuverlässig funktionieren. Dies ist vermutlich auf Veschmutzungen im Trockensieb oder auf die Transparenz der noch teilweise feuchten Faserstoffbahn zurückzuführen.

Der Erfindung liegt daher die Aufgabe zugrunde, ein Verfahren und ein Trockensieb der eingangs genannten Arten derart weiterzubilden, dass im Vergleich zum Stand der Technik eine zuverlässigere Erfassung von Bahnabrissen in insbesondere einreihigen Trockenpartien einer Maschine zur Herstellung einer Faserstoffbahn ermöglicht wird.

Diese Aufgabe wird erfindungsgemäß bei einem Verfahren der eingangs genannten Art dadurch gelöst, dass ein Trockensieb mit zumindest einem charateristischen Farbmuster verwendet wird, welches im Falle des Abrisses der Faserstoffbahn von der Einrichtung zur Bahnabrisserfassung zuverlässig erfasst wird.

Die erfindungsgemäße Aufgabe wird auf diese Weise vollkommen gelöst.

Durch die Verwendung zumindest eines charakteristischen Farbmusters, welches weniger anfällig gegenüber Verschmutzungen des Trockensiebs oder Verfärbungen der Faserstoffbahn und/oder des Trockensiebs ist, wird die Zuverlässigkeit der Erfassung des Abrisses der Faserstoffbahn merklich verbessert, insbesondere im Hinblick auf die herkömmlichen Verfahren.

Zudem wird im Vergleich mit den herkömmlichen Verfahren erfindungsgemäß jetzt mehr als eine charakteristische Farbe überwacht. Durch die Kombination der beiden Farbmessungen wird die Zuverlässigkeit der Abrisserfassung wiederum verbessert.

Und ein weiterer Vorteil des erfindungsgemäßen Verfahrens besteht darin, dass das zumindest eine zu detektierende Farbmuster wesentlich größer als die Strukturen des Trockensiebs ist und somit weniger anfällig gegenüber Verschmutzungen im Trockensieb ist.

Mit dem Begriff "Farbe" wird im Rahmen der vorliegenden Offenbarung Licht mit einer bestimmten Wellenlänge oder auch Licht aus einem bestimmten Wellenlängenbereich, wie etwa der R-Kanal bei einem RGB-Sensor, bezeichnet. UV- und IR-Strahlung sind darin mit eingeschlossen.

In einer ersten bevorzugten Ausführungsform wird das charakteristische Farbmuster des Trockensiebs durch mehrere verschieden farbige und vorzugsweise quer zu dessen Laufrichtung ausgerichtete Farbstreifen gebildet. Die Farbstreifen des Trockensiebs können hierbei eine Vielzahl von verschiedenen Farben aufweisen. Auch diese Mehrfarbigkeit trägt zu einer deutlichen Verbesserung der Zuverlässigkeit der Abrisserfassung bei.

Unter praktischen Bedingungen wird das charakteristische Farbmuster des Trockensiebs bevorzugt durch mehrere unterschiedlich gefärbte Fäden gebildet. Somit kann bereits bei der Herstellung des Trockensiebs gezielt und relativ kostengünstig Einfluss auf seine spätere Verwendung genommen werden.

In erster Ausführung wird das charakteristische Farbmuster bei einem gewebten Trockensieb bevorzugt durch unterschiedlich gefärbte Schussfäden erzeugt. So kann für die Schussfäden weißes Polytetrafluorethylen und für die Kettfäden rotes Polyester verwendet werden. Die Grundfarbe des Trockensiebes kann beispielsweise rot sein, alle 30 cm kann ein weißer Farbstreifen vorhanden sein, wobei neben jedem vierten weißen Farbstreifen ein schwarzer Farbstreifen angeordnet ist. Als minimale Breite für das charakteristische Farbmuster wird dabei bevorzugt eine Fadendicke des Schussfadens verwendet.

In zweiter und alternativer Ausführung kann das charakteristische Farbmuster bei einem Spiralsieb bevorzugt durch unterschiedlich gefärbte Spiralen erzeugt werden. Spiralsiebe, die aus unterschiedlich gefärbten Spiralen bestehen, sind bedingt durch die Art der Herstellung von Spiralsieben ohne großen zusätzlichen Mehraufwand und damit ohne beträchtliche Mehrkosten gegenüber einfarbigen Sieben herzustellen. Als minimale Breite für das charakteristische Farbmuster wird hierbei bevorzugt eine Spiraldicke der Spirale verwendet.

Ferner kann sich die maximale Breite des charakteristischen Farbmusters in bevorzugter Ausgestaltung aus der maximal zulässigen Bahnlänge ergeben, die auf der Maschine zur Herstellung der Faserstoffbahn noch keinen Schaden verursacht, bevor die Abschlagvorrichtung durch die Einrichtung zur Bahnabrisserfassung aktiviert wird. Ein typischer Wert wären zum Beispiel 10 m Bahnlänge, das heißt das Farbmuster auf dem Trockensieb sollte sich spätestens alle 10 m wiederholen. Farbstreifen, die viel breiter als 10 m sind, würden demnach keinen Sinn mehr machen.

Die Farbstreifen des charakteristischen Farbmusters können in ihrer Breite selbstverständlich variieren. So kann ein Trockensieb beispielsweise aus 90 cm breiten roten und 10 cm breiten weißen Farbstreifen bestehen.

Weiterhin kann das charakteristische Farbmuster auch durch eine nachträgliche Einfärbung des Trockensiebs, vorzugsweise mittels einer Thermographie, erzeugt werden. Dies erbringt den Vorteil, dass gleiche Trockensiebe, gegebenenfalls in größerer Menge bis geringeren Stückkosten hergestellt, infolge unterschiedlicher Einfärbungen für verschiedene Fälle verwendbar gemacht werden können.

Bei der Ausführung des erfindungsgemäßen Verfahrens kann auch ein Trockensieb mit einem lediglich bereichsweise angeordneten charakteristischen Farbmuster verwendet werden. Die Farbstreifen können also nur eine bestimmte Streifenlänge besitzen, das heißt sie müssen sich nicht notwendigerweise über die ganze Breite des Trockensiebs erstrecken. Dies kann unter Umständen den Vorteil reduzierter Herstellungskosten für das Trockensieb erbringen.

Die Erfassung des Abrisses der Faserstoffbahn kann erfindungsgemäß mittels verschiedener Messmethoden erfolgen: So kann eine Punktmessung, wie beispielsweise ein Laserstrahl, ein Lichtstrahl oder dergleichen, eine Linienmessung, wie beispielsweise eine Zeilenkamera oder dergleichen, und/oder eine Flächenmessung, wie beispielsweise eine CCD-Kamera oder dergleichen, verwendet werden. Alle Messmethoden zeichnen sich durch eine hohe Zuverlässigkeit und eine gute Verwendbarkeit auch in schwieriger Umgebung aus.

Ferner kann zur Erfassung des Abrisses der Faserstoffbahn in bevorzugter Ausführung ein Unterschied zwischen einem nicht-periodischen, insbesondere stochastischen Signal der Faserstoffbahn und einem periodischen Signal des charakteristischen Farbmusters benutzt werden. Es muss also der Farbwechsel der Farbstreifen oder auch das durch den Farbwechsel hervorgerufene periodische Signal erfasst werden.

Der erfasste Abriss der Faserstoffbahn wird bevorzugt über ein Fourier- oder Powerspektrum des Signals ausgewertet, wobei bei einer für das Trockensieb charakteristischen Frequenz mindestens ein Auslöseschwellwert gesetzt wird. Die charakteristische Auslösefrequenz ergibt sich dabei aus der Breite des Farbstreifens und der Geschwindigkeit der Faserstoffbahn. Zudem ist es vorteilhaft, wenn die charakteristische Frequenz durch die Wahl der Breiten der Farbstreifen einstellbar ist.

Die erfindungsgemäße Aufgabe wird bei einem Trockensieb der eingangs genannten Art dadurch gelöst, dass es mit zumindest einem charakteristischen Farbmuster versehen ist, welches im Falle des Abrisses der Faserstoffbahn von einem Abrissdetektor zuverlässig erfasst wird.

Die erfindungsgemäße Aufgabe wird auf diese Weise wiederum vollkommen gelöst und es ergeben sich die bereits genannten erfindungsgemäßen Vorteile.

Weitere Merkmale des erfindungsgemäßen Trockensiebs und weitere Vorteile der Erfindung ergeben sich aus der nachfolgenden Beschreibung bevorzugter Ausführungsbeispiele unter Bezugnahme auf die Zeichnung.

Es zeigen
- Figur 1: einen beispielhaften Signalverlauf einer optischen Einrichtung zur Bahnabrisserfassung beim Auftreten eines Bahnabrisses;
- Figur 2: eine schematische Darstellung eines Teilabschnitts einer Maschine zur Herstellung einer Faserstoffbahn gemäß einem Ausführungsbeispiel der Erfindung;
- Figur 3: einen beispielhaften Signalverlauf einer erfindungsgemäßen Lösung;
- Figur 4: eine Erfassung eines Abrisses einer Faserstoffbahn durch ein Fourier-Spektrum;
- Figur 5: eine ausschnittsweise Draufsicht auf ein aus Fäden gebildetes Trockensieb, welches eine erste Ausgestaltung eines charakteristischen Farbmusters aufweist, und
- Figur 6: eine ausschnittsweise Draufsicht auf ein aus Spiralfäden gebildetes Trockensieb, welches eine zweite Ausgestaltung eines charakteristischen Farbmusters aufweist.

In der Figur 2 ist in einer Seitendarstellung schematisch ein Ausschnitt aus einer Trockenpartie 2 einer allgemein mit 1 bezeichneten Maschine zur Herstellung einer Faserstoffbahn 3 gezeigt.

In an sich bekannter Weise erfüllt die Trockenpartie 2 innerhalb der Maschine 1 die Funktion, einer hergestellten und/oder bearbeiteten Faserstoffbahn 3 Feuchtigkeit zu entziehen, das heißt sie zu trocknen.

Im in der Figur 2 gezeigten Beispiel erfolgt dies durch Kontakttrocknung, wobei eine in der Zeichnung von links zuzuführende Faserstoffbahn 3 durch direkten Kontakt mit einer Mehrzahl von Trockenzylindern 4 einerseits und einem die Trockenzylinder 4 umlaufenden endlosen Trockensieb 5 andererseits getrocknet wird.

In der Figur 2 sind zwei Trockensiebe 5 in ihrem vollständigen Umlaufsweg dargestellt, wobei jedes der Trockensiebe 5 jeweils eine Gruppe von Trockenzylindern 4 umläuft. Genauer verläuft jedes Trockensieb 5 im Bereich der Trockenzylinder 4 wellenförmig auf und ab, wobei das Trockensieb 5 am Wellenberg von einem Trockenzylinder 4 umgelenkt wird und im Wellental von einer Saugwalze einer jeweiligen Unterdruckeinrichtung 6 umgelenkt wird. Nach dem Verlassen des letzten Trockenzylinders 4 der entsprechenden Gruppe wird das Trockensieb 5 über mehrere Führungsrollen 7 wieder zum ersten Trockenzylinder 4 der Gruppe zurückgeführt.

Zur Durchführung des erfindungsgemäßen Verfahrens zur Erfassung eines Abrisses einer Faserstoffbahn 3 in der Trockenpartie 2 der Maschine 1 zur Herstellung der Faserstoffbahn 3 ist für jede Gruppe von Trockenzylindern 4 mindestens eine symbolisch angedeutete Einrichtung 8 zur Bahnabrisserfassung vorgesehen, welche später beschrieben wird. Überdies ist für jede Gruppe von Trockenzylindern 4 wenigstens eine lediglich schematisch angedeutete Abschlagvorrichtung 9 für die Faserstoffbahn 3 vorgesehen, die durch die Einrichtung 8 zur Bahnabrisserfassung aktiviert wird.

Ferner wird in jeder Gruppe von Trockenzylindern 4 ein aus Fäden gewebtes Trockensieb 5 mit zumindest einem charakteristischen Farbmuster 10 verwendet, welches im Falle des Abrisses der Faserstoffbahn 3 von der Einrichtung 8 zur Bahnabrisserfassung zuverlässig erfasst wird.

Für die Erfassung des Abrisses der Faserstoffbahn 3 wird entweder eine Punktmessung, wie beispielsweise ein Laserstrahl, ein Lichtstrahl oder dergleichen, eine Linienmessung, wie beispielsweise eine Zeilenkamera oder dergleichen, und/oder eine Flächenmessung, wie beispielsweise eine CCD-Kamera oder dergleichen, verwendet. Da diese bevorzugten Messmethoden dem Fachmann bekannt sind, wird auf deren weitere Beschreibung an dieser Stelle nicht eingegangen. So wird zur Erfassung des Abrisses der Faserstoffbahn 3 also ein Unterschied zwischen einem nicht-periodischen, insbesondere stochastischen Signal der Faserstoffbahn 3 und einem periodischen Signal des charakteristischen Farbmusters 10 benutzt. Zur Detektion eines Abrisses muss der Farbwechsel des charakteristischen Farbmusters 10 oder auch das durch den Farbwechsel des charakteristischen Farbmusters 10 hervorgerufene periodische Signal erfasst werden.

Der erfasste Abriss der Faserstoffbahn 3 wird über ein Fourier- oder Powerspektrum des Signals ausgewertet, wobei bei einer für das Trockensieb 5 charakteristischen Frequenz f mindestens ein Auslöseschwellwert S gesetzt wird (vgl. Figur 4).

Dabei ergibt sich die charakteristische Auslösefrequenz aus der Breite des charakteristischen Farbmusters 10 und der Geschwindigkeit v (Pfeil) der Faserstoffbahn 3.

Die Figur 3 zeigt einen beispielhaften Signalverlauf einer erfindungsgemäßen Lösung in einem Farbintensität-Zeit-Diagramm (F-t-Diagramm).

Bei Überschreiten eines vorgegebenen Auslöseschwellwerts S (gestrichelte Linie) der Farbintensität F wird ein Signal an die in der Figur 2 angedeutete Abschlagvorrichtung 9 der entsprechenden Gruppe von Trockenzylindern 4 gegeben. So kann der Auslöseschwellwert S für das Signal an die Abschlagvorrichtung beispielsweise bei 50 % der Farbintensität F liegen. Nach dem Abriss der Faserstoffbahn werden die verschiedenen Farben, im vorliegenden Fall die beiden Farben 1 und 2, des charakteristischen Farbmusters erfasst.

Die Figur 4 zeigt eine Erfassung eines Abrisses einer Faserstoffbahn durch ein Fourier-Spektrum, einmal in der Situation vor dem Abriss (linke Darstellung) und einmal in der Situation nach dem Abriss (rechte Darstellung). In dem jeweiligen Intensität-Frequenz-Diagramm (I-f-Diagramm) ist die charakteristische Frequenz f des entsprechenden Farbmusters dargestellt. In der Situation vor dem Abriss überschreitet die charakteristische Frequenz f zu keinem Zeitpunkt den Auslöseschwellwert S. Hingegen überschreitet die charakteristische Frequenz f in der Situation nach dem Abriss zumindest einmal den Auslöseschwellwert S, wodurch ein Signal an die in der Figur 2 angedeutete Abschlagvorrichtung 9 der entsprechenden Gruppe von Trockenzylindern 4 generiert wird.

Die Figur 5 zeigt eine ausschnittsweise Draufsicht auf ein aus Fäden 11 gebildetes Trockensieb 5, welches eine erste Ausgestaltung eines charakteristischen Farbmusters 10 aufweist. Und die Figur 6 zeigt eine ausschnittsweise Draufsicht auf ein aus Spiralfäden 12 gebildetes Trockensieb 5, welches eine zweite Ausgestaltung eines charakteristischen Farbmusters 10 aufweist.

Beide dargestellten Trockensiebe 5 eignen sich in hervorragender Weise zur Durchführung des erfindungsgemäßen Verfahrens. So ist jedes Trockensieb 5 mit zumindest einem charakteristischen Farbmuster 10 versehen, welches im Falle des Abrisses der Faserstoffbahn 3 von einem Abrissdetektor der Einrichtung 8 zur Bahnabrisserfassung zuverlässig erfasst wird (vgl. Figur 2).

Das charakteristische Farbmuster 10 jedes in der Figur 5 dargestellten Trockensiebs 5 besteht aus mehreren verschieden farbigen und vorzugsweise quer zu dessen Laufrichtung L (Pfeil) ausgerichteten Farbstreifen 13, die bevorzugt wiederum aus mehreren vorzugsweise unterschiedlich gefärbten Fäden 14 bestehen. Beispielhaft ist lediglich ein Farbstreifen 13 dargestellt, der aus sieben unterschiedlich gefärbten Fäden 14 besteht. Dabei können verschiedene Fäden 14 selbstverständlich die gleiche Farbe aufweisen.

So besteht das charakteristische Farbmuster 10 bei dem gewebten Trockensieb 5 der Figur 5 aus sieben vorzugsweise unterschiedlich gefärbten Schussfäden 14. Die Schussfäden 14 sind aus weißem Polytetrafluorethylen und die Kettfäden 15 aus rotem Polyester hergestellt. Alternativ und nicht explizit dargestellt kann das Trockensieb 5 die Grundfarbe rot besitzen und alle 30 cm einen weißen Farbstreifen aufweisen, wobei neben jedem vierten weißen Farbstreifen ein schwarzer Farbstreifen liegt.

Weiterhin weist das charakteristische Farbmuster 10 bei einem gewebten Trockensieb 5 eine minimale Breite Bmin im Bereich einer Fadendicke DF des Schussfadens 14 auf.

Hingegen besteht bei dem als Spiralsieb ausgebildeten Trockensieb 5 der Figur 6 das charakteristische Farbmuster 10 durch unterschiedlich gefärbte Spiralen 16. Dabei weist das charakteristische Farbmuster 10 eine minimale Breite Bmin im Bereich einer Spiraldicke DS der Spirale 16 auf.

Bei beiden Ausgestaltungen weist das charakteristische Farbmuster 10 eine maximale Breite Bmax auf, die sich aus der maximal zulässigen Bahnlänge ergibt, die auf der Maschine 1 zur Herstellung der Faserstoffbahn 3 noch keinen Schaden verursacht, bevor die Abschlagvorrichtung 9 durch die Einrichtung 8 zur Bahnabrisserfassung aktiviert wird (vgl. Figur 2).

Überdies können die Farbstreifen 13 in ihrer Breite variieren. So kann das Trockensieb 5 beispielsweise aus 90 cm breiten roten und 10 cm breiten weißen Farbstreifen 13 bestehen. Das charakteristische Farbmuster 10 kann alternativ auch aus einer nachträglichen Einfärbung des Trockensiebs 5, vorzugsweise mittels einer dem Fachmann bekannten Thermographie, bestehen und es kann auch lediglich bereichsweise auf dem Trockensieb 5 vorhanden sein. In anderen Worten: Die Farbstreifen 13 können eine bestimmte Länge besitzen, das heißt sie müssen sich nicht notwendigerweise über die ganze Querbreite des Trockensiebs 5 erstrecken.

Zusammenfassend ist festzuhalten, dass durch die Erfindung ein Verfahren und ein Trockensieb der eingangs genannten Arten derart weitergebildet werden, dass im Vergleich zum Stand der Technik eine zuverlässigere Erfassung von Bahnabrissen in insbesondere einreihigen Trockenpartien einer Maschine zur Herstellung einer Faserstoffbahn ermöglicht wird.

### Bezugszeichenliste

- 1: Maschine zur Herstellung einer Faserstoffbahn
- 2: Trockenpartie
- 3: Faserstoffbahn
- 4: Trockenzylinder
- 5: Trockensieb
- 6: Unterdruckeinrichtung
- 7: Führungsrolle
- 8: Einrichtung zur Bahnabrisserfassung
- 9: Abschlagvorrichtung
- 10: Charakteristisches Farbmuster
- 11: Faden
- 12: Spiralfaden
- 13: Farbstreifen
- 14: Schussfaden
- 15: Kettfaden
- 16: Spirale

- Bmax: Maximale Breite
- Bmin: Minimale Breite
- DF: Fadendicke
- DS: Spiraldicke
- F: Farbintensität
- f: Frequenz
- 1: Intensität
- L: Laufrichtung (Pfeil)
- S: Auslöseschwellwert
- t: Zeit
- v: Geschwindigkeit (Pfeil)

## Patentansprüche

1. Verfahren zur Erfassung eines Abrisses einer Faserstoffbahn (3) in einer Trockenpartie (2) einer Maschine (1) zur Herstellung der Faserstoffbahn (3),
wobei die Faserstoffbahn (3) mittels wenigstens eines Trockensiebs (5) durch die Trockenpartie (2) geführt wird, wobei der Abriss durch mindestens eine Einrichtung (8) zur Bahnabrisserfassung erfasst wird und wobei eine Abschlagvorrichtung (9) für die Faserstoffbahn (3) durch die Einrichtung (8) zur Bahnabrisserfassung aktiviert wird,
**dadurch gekennzeichnet,**
**dass** ein Trockensieb (5) mit zumindest einem charakteristischen Farbmuster (10) verwendet wird, welches im Falle des Abrisses der Faserstoffbahn (3) von der Einrichtung (8) zur Bahnabrisserfassung zuverlässig erfasst wird.

2. Verfahren nach Anspruch 2,
**dadurch gekennzeichnet,**
**dass** das charakteristische Farbmuster (10) des Trockensiebs (5) durch mehrere verschieden farbige und vorzugsweise quer zu dessen Laufrichtung (L) ausgerichtete Farbstreifen (13) gebildet wird.

3. Verfahren nach Anspruch 1 oder 2,
**dadurch gekennzeichnet,**
**dass** das charakteristische Farbmuster (10) des Trockensiebs (5) durch mehrere unterschiedlich gefärbte Fäden (11; 12) gebildet wird.

4. Verfahren nach Anspruch 3,
**dadurch gekennzeichnet,**
**dass** das charakteristische Farbmuster (10) bei einem gewebten Trockensieb (5) durch unterschiedlich gefärbte Schussfäden (14) erzeugt wird.

5. Verfahren nach Anspruch 4,
**dadurch gekennzeichnet,**
**dass** für die Schussfäden (14) weißes Polytetrafluorethylen und für die Kettfäden (15) rotes Polyester verwendet wird.

6. Verfahren nach Anspruch 4 oder 5,
**dadurch gekennzeichnet,**
**dass** als minimale Breite (Bmin) für das charakteristische Farbmuster (10) eine Fadendicke (DF) des Schussfadens (14) verwendet wird.

7. Verfahren nach Anspruch 3,
**dadurch gekennzeichnet,**
**dass** das charakteristische Farbmuster (10) bei einem Spiralsieb durch unterschiedlich gefärbte Spiralen (16) erzeugt wird.

8. Verfahren nach Anspruch 7,
**dadurch gekennzeichnet,**
**dass** als minimale Breite (Bmin) für das charakteristische Farbmuster (10) eine Spiraldicke (DS) der Spirale (16) verwendet wird.

9. Verfahren nach einem der Ansprüche 6 oder 8,
**dadurch gekennzeichnet,**
**dass** die maximale Breite (Bmax) des charakteristischen Farbmusters (10) sich aus der maximal zulässigen Bahnlänge ergibt, die auf der Maschine (1) zur Herstellung der Faserstoffbahn (3) noch keinen Schaden verursacht, bevor die Abschlagvorrichtung (9) durch die Einrichtung (8) zur Bahnabrisserfassung aktiviert wird.

10. Verfahren nach einem der vorhergehenden Ansprüche,
**dadurch gekennzeichnet,**
**dass** das charakteristische Farbmuster (10) durch eine nachträgliche Einfärbung des Trockensiebs (5), vorzugsweise mittels einer Thermographie, erzeugt wird.

11. Verfahren nach einem der vorhergehenden Ansprüche,
**dadurch gekennzeichnet,**
**dass** ein Trockensieb (5) mit einem lediglich bereichsweise angeordneten charakteristischen Farbmuster (10) verwendet wird.

12. Verfahren nach einem der vorhergehenden Ansprüche,
**dadurch gekennzeichnet,**
**dass** zur Erfassung des Abrisses der Faserstoffbahn (3) eine Punktmessung, wie beispielsweise ein Laserstrahl, ein Lichtstrahl oder dergleichen, verwendet wird.

13. Verfahren nach einem der vorhergehenden Ansprüche,
**dadurch gekennzeichnet,**
**dass** zur Erfassung des Abrisses der Faserstoffbahn (3) eine Linienmessung, wie beispielsweise eine Zeilenkamera oder dergleichen, verwendet wird.

14. Verfahren nach einem der vorhergehenden Ansprüche,
**dadurch gekennzeichnet,**
**dass** zur Erfassung des Abrisses der Faserstoffbahn (3) eine Flächenmessung, wie beispielsweise eine CCD-Kamera oder dergleichen, verwendet wird.

15. Verfahren nach einem der vorhergehenden Ansprüche,
**dadurch gekennzeichnet,**
**dass** zur Erfassung des Abrisses der Faserstoffbahn (3) ein Unterschied zwischen einem nicht-periodischen, insbesondere stochastischen Signal der Faserstoffbahn (3) und einem periodischen Signal des charakteristischen Farbmusters (10) benutzt wird.

16. Verfahren nach Anspruch 15,
**dadurch gekennzeichnet,**
**dass** der erfasste Abriss der Faserstoffbahn (3) über ein Fourier- oder Powerspektrum des Signals ausgewertet wird, wobei bei einer für das Trockensieb (5) charakteristischen Frequenz mindestens ein Auslöseschwellwert (S) gesetzt wird.

17. Trockensieb (5) für eine Trockenpartie (2) einer Maschine (1) zur Herstellung einer Faserstoffbahn (3), insbesondere zur Durchführung des Verfahrens nach einem der vorhergehenden Ansprüche,
**dadurch gekennzeichnet,**
**dass** es mit zumindest einem charakteristischen Farbmuster (10) versehen ist, welches im Falle des Abrisses der Faserstoffbahn (3) von der Einrichtung (8) zur Bahnabrisserfassung zuverlässig erfasst wird.

18. Trockensieb (5) nach Anspruch 17,
**dadurch gekennzeichnet,**
**dass** das charakteristische Farbmuster (10) des Trockensiebs (5) aus mehreren verschieden farbigen und vorzugsweise quer zu dessen Laufrichtung (L) ausgerichteten Farbstreifen (13) besteht.

19. Trockensieb (5) nach Anspruch 17 oder 18,
**dadurch gekennzeichnet,**
**dass** das charakteristische Farbmuster (10) des Trockensiebs (5) aus mehreren unterschiedlich gefärbten Fäden (11; 12) besteht.

20. Trockensieb (5) nach Anspruch 19,
**dadurch gekennzeichnet,**
**dass** das charakteristische Farbmuster (10) bei einem gewebten Trockensieb (5) aus unterschiedlich gefärbten Schussfäden (14) besteht.

21. Trockensieb (5) nach Anspruch 20,
**dadurch gekennzeichnet,**
**dass** die Schussfäden (14) aus weißem Polytetrafluorethylen und die Kettfäden (15) aus rotem Polyester hergestellt sind.

22. Trockensieb (5) nach Anspruch 20 oder 21,
**dadurch gekennzeichnet,**
**dass** das charakteristische Farbmuster (10) eine minimale Breite (Bmin) im Bereich einer Fadendicke (DF) des Schussfadens (14) aufweist.

23. Trockensieb (5) nach Anspruch 19,
**dadurch gekennzeichnet,**
**dass** das charakteristische Farbmuster (10) bei einem Spiralsieb durch unterschiedlich gefärbte Spiralen (16) besteht.

24. Trockensieb (5) nach Anspruch 23,
**dadurch gekennzeichnet,**
**dass** das charakteristische Farbmuster (10) eine minimale Breite (Bmin) im Bereich einer Spiraldicke (DS) der Spirale (16) aufweist.

25. Trockensieb (5) nach einem der Ansprüche 22 oder 24,
**dadurch gekennzeichnet,**
**dass** das charakteristische Farbmuster (10) eine maximale Breite (Bmax) aufweist, die sich aus der maximal zulässigen Bahnlänge ergibt, die auf der Maschine (1) zur Herstellung der Faserstoffbahn (3) noch keinen Schaden verursacht, bevor die Abschlagvorrichtung (9) durch die Einrichtung (8) zur Bahnabrisserfassung aktiviert wird.

26. Trockensieb (5) nach einem der Ansprüche 17 bis 25,
**dadurch gekennzeichnet,**
**dass** das charakteristische Farbmuster (10) aus einer nachträglichen Einfärbung des Trockensiebs (5), vorzugsweise mittels einer Thermographie, besteht.

27. Trockensieb (5) nach einem der Ansprüche 17 bis 26,
**dadurch gekennzeichnet,**
**dass** ein Trockensieb (5) ein lediglich bereichsweise angeordnetes charakteristisches Farbmuster (10) aufweist.
